# DEMANDE DE BREVET EUROPEEN

(11) **EP 0 097 747 A1**
(43) Date de publication de la demande: **11.01.1984**
(21) Numéro de dépôt: 82401193.6
(22) Date de dépôt: 28.06.1982
(51) Int. Cl.: A45D 20/20

(54) **Casque chauffant pour la coiffure**

(71) Demandeur: THERMOBELLE S.A., F-75009 Paris (FR)
(72) Inventeur: Zambelli, Claude, F-75017 Paris (FR); Zambelli, Jacqueline, F-75017 Paris (FR)
(74) Mandataire: Netter, André

(57) **Abrégé**

@ L'invention concerne un casque chauffant pour la coiffure utilisable notamment pour la réalisation de permanentes dites froides.

Le casque selon l'invention comprend deux coques (14, 15) en matériau plastique reliées entre elles de façon étanche sur leur zone périphérique, laquelle présente un contour permettant la pose du casque de façon à encadrer le visage d'une cliente, les coques délimitant un volume intérieur suffisamment grand pour que le crâne de la cliente s'y loge sans venir au contact de la coque intérieure, ainsi qu'un fil résistant (21) s'étendant librement entre les deux coques, propre à chauffer le coussin d'air (28) enfermé par les deux coques. Avec ce casque le temps de prise des permanentes froides est notablement réduit.

## Description

Casque chauffant pour la coiffure.

L'invention concerne un casque chauffant pour la coiffure, utilisable notamment pour la réalisation de permanentes.

Pour fournir à des cheveux une frisure ou ondulation que ceux- ci ne possèdent pas naturellement, les coiffeurs réalisent de façon courante ce qu'on appelle des "permanentes".

Selon un premier type de permanentes dites "tièdes", les cheveux, séparés en mèches fines, sont enroulés à sec sur des rouleaux ou bigoudis, le liquide à permanente est ensuite appliqué sur toute la surface du crâne, autour de chaque bigoudis, et chacun de ces derniers est alors équipé d'éléments chauffants, par exemple sous forme de manchons élastiques em- boités autour de chaque bigoudis, ces manchons ayant été préalablement chauffés.

Cette méthode de réalisation de permanentes nécessite un appareil accessoire coûteux permettant de chauffer individuellement les manchons et, par ailleurs, elle présente le risque d'endommager les cheveux soumis fréquemment à de tels traitements à sec.

Une technique de permanentes dites "froides" a donc été mise au point selon laquelle les cheveux encore mouillés après shampoing sont mouillés avec un liquide à permanente approprié, puis séparés en petites mèches fines individuellement enroulées sur des bigoudis, ces derniers recevant une nouvelle_{"}application du liquide à permanente. On place alors sur les bigoudis une feuille de matière plastique très souple dont les extrémités sont assemblées et serrées derrière la nuque, et l'on pose sur la tête de la cliente un bonnet en amiante. On laisse le produit agir pendant une période minimale de l'ordre de 20 à 25 minutes et l'on regarde si les cheveux ont pris la frisure, ce qui nécessite de retirer le bonnet d'amiante, desserrer la feuille de plastique et dérouler un des bigoudis. Si ce n'est pas le cas, on laisse agir un peu plus longtemps le produit et, pour des cheveux ondulant très difficilement, on fait prendre la permanente sous un séchoir à cheveux de type usuel, à pulsation d'air chaud.

De telles permanentes froides présentent l'inconvénient que le temps de traitement peut être relativement long, ce qui est gênant pour la cliente pour laquelle, par ailleurs, la feuille de plastique serrée autour de la tête et le bonnet d'amiante sont difficiles à supporter. Elles nécessitent en outre que le salon de coiffure soit équipé en casques-séchoirs à cheveux auxquels il peut être nécessaire dans certains cas d'avoir recours. Or, on trouve de plus en plus souvent des salons 3e coiffure qui ne possèdent que très peu de tels casques-séchoirs ou qui, même, n'en possèdent pas en raison de la nouvelle mode très répandue de coiffure par brushing.

C'est un hut de l'invention de fournir un casque chauffant pour la coiffure, utilisable notamment pour la réalisation de permanentes dites froides, qui permette de réduire fortement le temps nécessaire pour la prise de telles permanentes, qui supprime tout recours aux casques-séchoirs à cheveux usuels et qui soit peu coûteux, permettant ainsi aux coiffeurs d'équiper leurs salons avec un nombre important de tels casques.

-Le casque chauffant selon l'invention est caractérisé en ce qu'il comprend deux coques en matière plastique reliées entre elles de façon étanche sur leur périphérie, laquelle présente un contour permettant la pose du casque de façon à encadrer le visage d'une cliente, les coques délimitant un volume intérieur suffisamment grand pour que le crâne de la cliente, muni de rouleaux, s'y loge sans venir au contact de la coque intérieure, et en ce qu'il comprend un fil résistant s'étendant librement entre les deux coques, propre à chauffer le coussin d'air enfermé par ces dernières.

On a constaté que, grâce au coussin d'air enfermé entre les deux coques, il ne se produit aucun échauffement local du casque, mais que, par contre, le fil résistant chauffe de façon égale tout le volume d'air enfermé, la chaleur étant ainsi diffusée très régulièrement autour du crâne de la cliente. En outre, la chaleur dégagée est humide en raison de la condensation produite, ce qui supprime tous les risques d'endommagement des cheveux dûs à une chaleur sèche.

Avec le casque chauffant selon l'invention, le temps de prise des permanentes froides est notablement réduit. Par exemple, pour les produits à permanentes supportant une température d' environ 45°, le temps de prise, habituellement de l'ordre de 20 à 25 minutes au minimum, est réduit à environ 7 minutes.

Le casque, qui est maintenu en place de façon à encadrer le visage, des moyens de fermeture étant prévus pour appliquer la partie arrière du casque derrière la nuque, ne procure aucune gêne à la cliente.

De façon avantageuse, le fil résistant est enfermé entre deux feuilles de matière plastique souple, le film résistant ainsi constitué étant fixé par quelques points de soudure soit à la coque intérieure soit à la coque extérieure. Cette caractéristique rend plus facile la fabrication du casque, le film résistant étant maintenu en place sur la coque intérieure par exemple, avant d'appliquer et de souder sur cette dernière la coque extérieure.

Selon une autre caractéristique importante de l'invention, le casque chauffant comprend une trappe de visite qui, quand soulevée, permet d'accéder à la partie arrière du crâne sans qu'il soit nécessaire de retirer le casque. Après avoir laissé le produit à permanente agir pendant un certain temps, il est alors très facile au coiffeur de soulever la trappe de visite, de dérouler un des bigoudis disposés sur la partie arrière du crâne, éventuellement de réenrouler la mèche si le temps de traitement s'avérait insuffisant, et ce très rapidement, sans procurer aucune gêne à la cliente, étant donné que le casque n'a pas à être enlevé puis remis en place.

Les deux coques constitutives du casque chauffant sont avantageusement réalisées en chlorure de polyvinyle, matériau très facile à nettoyer. 1

L'invention est décrite ci-après plus en détail, en référence au dessin annexé, dans lequel :
La figure est une vue de face d'un casque chauffant selon l'invention.
La figure 2 en est une vue par l'arrière.
La figure 3 en est une vue en élévation latérale.
La figure 4 est une vue en coupe selon la ligne 4-4 de la figure 3.

Le casque 10 selon l'invention est réalisé en une matière plastique souple mais présentant cependant une rigidité suffisante pour qu'il soit autoportant, c'est-à-dire pour que, lorsqu'il est fixé sur la tête d'une cliente, il puisse se maintenir sans s'affaisser en entourant toute la surface du crâne munie de bigoudis.

Par ailleurs, il est de dimensions telles que son volume intérieur est suffisamment grand pour que le crâne de la cliente sur lequel ont été enroulés les bigoudis puisse s'y loger sans venir au contact de la surface intérieure du casque.

Le casque selon l'invention présente, vu de l'avant, une découpe 11, dont le contour correspond sensiblement à l'implantation des cheveux. La partie marginale inférieure du casque se termine à l'arrière par deux pattes 12 et 13 séparées, munies chacune de moyens de fermeture 12₁, 13₁, par exemple du type Velcro, qui, lorsque le casque est posé sur la tête de la cliente, assurent la fermeture de ce dernier par coopération mutuelle.

Conformément à l'invention, le casque comprend une coque intérieure 14 et une coque extérieure 15 assemblées l'une dans l'autre, ces coques n'étant reliées entre elles, avantageusement par soudure, que sur leur zone périphérique 16.

Chacune des coques 14, 15 peut être réalisée à partir d'une feuille unique, continue, façonnée de façon à conférer au casque la forme souhaitée.

Selon une autre réalisation, qui est celle représentée sur les dessins, chacune des coques est réalisée à partir de plusieurs bandes de matériau plastique reliées les unes aux autres par des lignes de soudure. Chaque coque peut ainsi comprendre une bande marginale 17, se terminant sur l'arrière suivant les deux pattes de fermeture 12 et 13, deux bandes latérales 18, 19 et une bande supérieure 20.

Entre les deux coques intérieure 14 et extérieure 15 est disposé un fil résistant chauffant 21, ce dernier s'étendant librement entre les deux coques, c'est-à-dire sans être fixé ni à l'une ni à l'autre.

Comme représenté sur le dessin , le fil résistant 21 est disposé suivant des méandres sur. toute la surface du casque, de façon à pouvoir chauffer tout le volume d'air enfermé entre les deux coques 14 et 15.

Tout dessin du fil résistant autre que celui représenté pourrait être envisagé et, par exemple, on pourrait tout aussi bien réaliser celui-ci sous forme d'un filet qui serait inséré entre les deux coques 14 et 15.

Sur le circuit du fil résistant sont avantageusement interposés un thermostat 22, comme visible sur la figure 3, ainsi qu'un fusible thermique 23, lequel est visible sur la figure 2. Les deux extrémités du fil résistant 21 sont assemblées jans une gaine 24 à l'extrémité de laquelle est raccordée une fiche usuelle.

Le fil résistant 21 est bien entendu lui-même entouré d'une gaine en matériau isolant.

De façon avantageuse, le fil résistant est enfermé entre deux feuilles de matière plastique souple soudées l'une à l'autre, le film résistant ainsi constitué étant maintenu par quelques points de soudure soit à la coque intérieure, soit à la coque extérieure. Une telle réalisation est particulièrement avantageuse du point de vue technique de fabrication du casque, le film résistant, lors de l'assemblage, pouvant être maintenu par exemple par la coque intérieure, sans possibilité de déplacement relatif, cette dernière étant ensuite appliquée contre la coque extérieure et finalement les deux coques soudées l' une à l'autre sur toutes leurs zones périphériques.

Comme visible sur les figures 2 et 3, le casque selon l'invention est découpé sur l'arrière suivant une trappe de visite 25, laquelle peut être relevée ou rabaissée suivant la double flèche 26 par pivotement autour d'une ligne de courbure 27. Cet- trappe permet d'accéder aux bigoudis sur lesquels sont enroulés les cheveux tout en laissant le casque en place sur la tête de la cliente. Elle est avantageusement de dimensions suffisantes pour libérer, lorsqu'elle est relevée, un espace permettant au coiffeur d'introduire ses doigts et de dérouler une des mèches de cheveux enroulés. Le coiffeur peut ainsi vérifier, sans qu' il soit nécessaire de retirer le casque, si le produit à permanente a agi suffisamment longtemps pour conférer aux cheveux 1' ondulation souhaitée.

La trappe de visite 25 est avantageusement ménagée dans la partie du casque se trouvant au droit de la partie arrière du crâne, sensiblement au-dessus de la nuque, les cheveux implantés dans cette partie étant généralement ceux qui acquièrent le plus difficilement une ondulation non naturelle.

Grâce à.l'existence d'un coussin d'air continu 28 entre les deux coques 14 et 15 sur toute la surface du casque selon l'invention, la chaleur fournie par le fil résistant est dissipée très régulièrement. En outre, du fait qu'il n'y a aucun apport d'air autour du crâne lorsque le casque est mis en place, la chaleur dégagée dans le volume qu'enferme le casque est humide, ce qui supprime tout risque d'endommagement des cheveux.

Le casque selon l'invention permet ainsi, par apport de chaleur, d'activer la réaction chimique du produit à permanente sur les cheveux, et de diminuer notablement le temps de prise.

Alors que le temps de prise des permanentes froides est habituellement au minimum de 20 à 25 minutes, le casque chauffant selon l'invention permet la prise des permanentes froides en une période aussi courte que 7 minutes.

La matière plastique constitutive du casque est avantageusement du chlorure de polyvinyle. Bien qu'on puisse utiliser une matière plastique opaque, il est avantageux de réaliser le casque en matière transparente, le coiffeur ayant ainsi la possibilité de vérifier d'un simple regard le bon maintien en position des rouleaux sur lesquels sont enroulés les cheveux.

L'application du casque selon l'invention n'est nullement limitée aux permanentes. Comme autre application, on peut mentionner, sans que ceci ne soit nullement limitatif, la réalisation de mèches de cheveux décolorées, la réalisation de teintures et, d'une manière générale, tout traitement de cheveux nécessitant un temps de prise relativement long. La chaleur uniforme, humide, dégagée par le casque selon l'invention permet en effet de réduire de façon notable les temps de prise.

## Revendications

1. Casque chauffant pour la coiffure utilisable notamment pour la réalisation de permanentes dites froides, caractérisé en ce qu'il comprend deux coques (14, 15) en matériau plastique reliées entre elles de façon étanche sur leur zone périphérique, laquelle présente un contour permettant la pose du casque de façon à encadrer le visage d'une cliente, les coques délimitant un volume intérieur suffisamment grand pour que le crâne de la cliente s'y loge sans venir au contact de la coque intérieure, et en ce qu'il comprend un fil résistant (21) s'étendant librement entre les deux coques, propre à chauffer le coussin d'air (28) enfermé par les deux coques.

2. Casque chauffant selon la revendication 1, caractérisé en ce que le fil résistant est enfermé entre deux feuilles de matière plastique souple, le film résistant ainsi constitué étant main-:- tenu par quelques points de soudure soit à la coque intérieure, soit à la coque extérieure.

3. Casque chauffant selon la revendication 1 ou 2, caractérisé en ce que le circuit du fil résistant comporte un thermostat (22).

4. Casque chauffant selon la revendication 3, caractérisé en ce que le circuit du fil résistant comporte en outre un fusible de protection thermique (23).

5. Casque chauffant selon l'une quelconque des revendications précédentes, caractérisé en ce que chaque coque (14, 15) est individuellement réalisée en plusieurs bandes de matière plastique (17, 18 et 19, 20) soudées les unes aux autres.

6. Casque chauffant selon l'une quelconque des revendications précédentes, caractérisé en ce que, sur sa partie arrière destinée à être appliquée sur la nuque, il se termine suivant deux pattes séparées (12, 13) coopérant l'une avec l'autre par des moyens de fermeture (12₁, 13₁), par exemple du type Velcro.

7. Casque chauffant selon l'une quelconque des revendications précédentes, caractérisé en ce qu'il comprend une trappe de visite (25) qui, quand soulevée, permet d'accéder aux cheveux sans qu'il soit nécessaire de retirer le casque.

8. Casque chauffant selon la revendication 7, caractérisé en ce que la trappe de visite est ménagée en un emplacement permettant d'accéder à la partie arrière du crâne.

9. Casque chauffant selon la revendication 7 ou 8, caractérisé en ce que la trappe de visite est de dimensions suffisantes pour permettre de libérer des rouleaux sur lesquels sont enroulés les cheveux.

10. Casque chauffant selon l'une quelconque des revendications précédentes, caractérisé en ce que les coques sont en chlorure de polyvinyle, avantageusement transparent.
